# EUROPÄISCHE PATENTSCHRIFT

(11) **EP 1 710 871 B1**
(45) Veröffentlichungstag und Bekanntmachung des Hinweises auf die Patenterteilung: **05.09.2007**
(21) Anmeldenummer: 05007772.6
(22) Anmeldetag: 08.04.2005
(51) Int. Cl.: H01R 13/637, H01R 13/20

(54) **Stromunterbrecher für elektrische Versorgungsleitungen von Kraftfahrzeugen**
Current separator for the electrical cables in a car
Disjoncteur pour les lignes électriques d'une voiture

(43) Veröffentlichungstag der Anmeldung: 11.10.2006
(73) Patentinhaber: Auto Kabel Managementgesellschaft mbH, 79688 Hausen i.W. (DE)
(72) Erfinder: Schloms, Dipl.-Ing. Martin, 52076 Aachen (DE); Lietz, Franz-Josef, 46049 Oberhausen (DE); Glasenapp, Uwe, 79650 Schopfheim (DE)
(74) Vertreter: Cohausz & Florack

(56) Entgegenhaltungen:
- FR-A- 2 745 123
- US-A- 5 725 399

## Beschreibung

Die Erfindung betrifft im Allgemeinen einen Stromunterbrecher für elektrische Versorgungsleitungen, insbesondere Energieleitungen oder Batteriekabel, von Kraftfahrzeugen mit einem ersten Anschlusselement und einem zweiten Anschlusselement, wobei in einem leitenden Zustand des Stromunterbrechers ein Strompfad zwischen dem ersten Anschlusselement und dem zweiten Anschlusselement verläuft.

Stromkreisunterbrecher für Kraftfahrzeuge sind hinlänglich bekannt. Beispielsweise aus der DE 197 12 544 A1 ist ein Stromkreisunterbrecher und eine Stromkreisunterbrecherschaltung bekannt. Um im Fall eines übermäßigen Aufpralls von Kraftfahrzeugen eine sichere Unterbrechung des Kontakts zu gewährleisten, schlägt die DE 197 12 544 A1 vor, die Stromversorgung durch mechanisches Zerschneiden einer Schmelzsicherung zu unterbinden. Dieses Zerschneiden der Schmelzsicherung führt jedoch dazu, dass nach einem übermäßigen Aufprall der Stromunterbrecher zerstört ist und ausgetauscht werden muss.

Darüber hinaus schlägt die DE 197 12 544 A1 vor, mittels eines Druckblockes einen beweglichen Kontakt auf einen festen Kontakt zu drücken und somit die Leitfähigkeit aufrechtzuerhalten. Mittels Elektromagnetspule kann der Haltezustand gelöst werden, um den Unterbrecher zu öffnen. Bei einer derartigen Anordnung ist es nachteilig, dass beispielsweise äußere Krafteinwirkungen, die nicht auf einen Aufprall zurückzuführen sind, die Kraft des Haltegliedes übersteigen können und somit eine Stromkreisunterbrechung bewirken. Dies führte zu nicht gewollten Betriebsstörungen.

Die DE 196 06 447 A1 schlägt einen Stromunterbrecher für Batterieleitungen von Fahrzeugen vor. Bei diesem Stromunterbrecher wird ein Kolben in einen Hohlzylinder einer Aufnahme gesteckt und somit der Strompfad gewährleistet. Im Störungsfall wird mittels einer Sprengkapsel der Kolben aus dem Hohlzylinder herausgedrückt. Durch das Herausdrücken des Kolbens wird der Strompfad unterbrochen. Der Kolben kann mittels einer Ringschulter in dem Hohlzylinder vor einem Zurückspringen in die ursprüngliche Position gehindert werden. Diese sehr präzise Stromunterbrecheranordnung hat den Nachteil, dass sie in der Herstellung teuer ist. Daher lohnt sich ein Einsatz nur in hochpreisigen Kraftfahrzeugen

Auch aus der US 5,725,399 ist ein Stromunterbrecher für Batterieleitungen bekannt, bei dem ein Kolben in einen Hohlzylinder gesteckt ist und im Crash-Fall aus dem Zylinder heraus gesprengt wird.

Aus der FR 2 745 123 A1 ist ein Stromunterbrecher bekannt, bei dem an einer Batterieklemme eine Buchse geformt ist. Ein zu der Buchse korrespondierender Stecker ist an einer Anschlussfahne eines Kabelanschlusses geformt. Der Stecker ist so geformt, dass er im eingesteckten Zustand einen Hinterschnitt in der Buchse hintergreift. Dadurch verrastet der Stecker in der Buchse.

Schließlich ist aus der EP 1 469 564 A1 ein pyromechanisches Batteriepol-Trennelement bekannt. Bei diesem Trennelement wird eine einstückig gebildete Leiteranordnung mittels eines an einem Trennkolben angeordneten Trennelements im Fall eines Unfalls an einer Trennstelle durchtrennt. Der Trennkolben wird durch einen pyromechanischen Antrieb getrieben. Auch hier ist es nachteilig, dass im Auslösefall der einstückige Leiter zerstört wird und danach ausgetauscht werden muss. Dies ist kostenintensiv.

Ausgehend von den zuvor aufgezeigten Nachteilen lag der Erfindung die Aufgabe zugrunde, einen Stromunterbrecher für elektrische Versorgungsleitungen zur Verfügung zu stellen, der einerseits günstig in der Herstellung ist und andererseits einen fehlerfreien Betrieb gewährleistet.

Diese Aufgabe wird erfindungsgemäß dadurch gelöst, dass das erste Anschlusselement eine Ausnehmung aufweist, dass das zweite Anschlusselement aus einem elektrisch leitenden Flachteil gebildet ist, und dass das zweite Anschlusselement einen mit der Ausnehmung korrespondierenden Vorsprung aufweist, derart dass im leitenden Zustand des Stromunterbrechers der Vorsprung kraftschlüssig in der Ausnehmung angeordnet ist.

Dadurch, dass zumindest das zweite Anschlusselement aus leitenden Flachteilen gebildet ist, ergibt sich eine äußerst günstige Herstellung. Aber auch das erste Anschlussteil kann aus einem Plachleiter gebildet sein, was die Produktionskosten weiter verringert.

Die Flachteile lassen sich leicht verformen und somit kann in den Anschlusselementen mit geringem technischem Aufwand sowohl eine Ausnehmung als auch ein Vorsprung gebildet werden. Mittels der kraftschlüssigen Verbindung zwischen Vorsprung und Ausnehmung lassen sich die beiden Anschlusselemente mechanisch miteinander verbinden. Ein Strompfad wird hierdurch hergestellt. Die Kraft, die aufgewendet werden muss, um diese Verbindung zu lösen, lässt sich durch Gestaltung der Ausnehmung und des Vorsprungs einstellen. Vorzugsweise ist der Vorsprung mittels Presspassung in der Ausnehmung angeordnet. Bevorzugt ist eine unmittelbare Spannverbindung zwischen Vorsprung und Ausnehmung. Insbesondere ein konischer Presssitz ist bevorzugt. Hierbei kann die Ausnehmung und/oder der Vorsprung sich verjüngend geformt sein. bevorzugt ist es, wenn der Topf sich ausgehend vom Flachteil verjüngt.

Besonders günstig lassen sich die Anschlueselemente bilden, wenn zumindest ein Flachteil aus einem Blech hergestellt ist. Bleche verschiedenster Stärken aus elektrisch leitenden Werkstoffen sind günstig und lassen sich einfach verarbeiten. Auch lassen sich stranggepresste Bänder für die Herstellung der Flachteile verwenden.

Bevorzugt ist es, wenn aus den Blechen die Flachteile mittels Trennverfahren geformt werden. Als Trennverfahren eignen sich insbesondere Stanzen, Laserschneiden, Sägen bzw. sonstige spanlose oder spanhebende Trennverfahren.

Die Ausnehmung kann aus dem Anschlusselement gestanzt, geschnitten oder gebohrt werden.

Eine besonders stabile Verbindung zwischen den Anschlusselementen wird dadurch gewährleistet, dass die Ausnehmung einen Kragen aufweist. Dieser Kragen kann beispielsweise beim Ausstanzen der Ausnehmung aus dem Anschlusselement gebildet werden. Ferner kann der Kragen durch Einfügen einer Dorns in die Ausnehmung, nachdem diese geformt wurde, gebildet werden. Der Kragen kann so geformt sein, dass sich eine gute Passverbindung zwischen vorsprung und Ausnehmung ergibt.

Besonders günstig lässt sich der Stromunterbrecher herstellen, wenn der Vorsprung einstückig aus dem Flachteil gebildet ist. Vorzugsweise lässt sich der Vorsprung aus dem Flachteil ziehen. Dies kann beispielsweise mittels Streckziehen oder Tiefziehen bzw. mittels Biegen erfolgen. Hierbei kann ein Stempel in das Flachteil geführt werden, wodurch sich in dem Flachteil der Vorsprung ausbildet. Es ist jedoch auch möglich, dass der Vorsprung an das Flachteil mittels stoff- und/oder kraftschlüssigen Fügens angebracht wird.

Bevorzugt ist es, wenn der Vorsprung ein mit der Ausnehmung korrespondierender, tiefgezogener Topf ist. Besonders bevorzugt ist hierbei die sehr kostengünstige und schnelle Herstellung des Stromunterbrechers, wenn der Vorsprung erst während des Fügens des ersten Anschlusselementes mit dem zweiten Anschlusselement aus dem Flachteil gezogen wird. Hierbei kann beispielsweise das erste Anschlusselement auf das zweite Anschlusselement gelegt werden und ein Stempel kann gleichzeitig den Vorsprung formen und in die Ausnehmung treiben, um die Anschlusselemente miteinander zu fügen.

Eine weitere vorteilhafte Ausgestaltung ergibt sich, wenn eine Trenneinheit an dem ersten Anschluseelement vorgesehen ist. Die Trenneinheit kann einen Hilfsantrieb aufweisen, mittels dem die Anschlusselemente voneinander getrennt werden können. Bevorzugt ist eine pyrotechnische Zündpille als Hilfsantrieb. Diese Trenneinheit kann derart an dem ersten Anschlusselement vorgesehen sein, dass mit ihr die kraftschlüssige Verbindung zwischen dem ersten und dem zweiten Anschlusselement lösbar ist. Beispielsweise durch die Zündung der Zündpille kann ein Druck erzeugt werden, der den Vorsprung aus der Ausnehmung herauspresst und somit eine Trennung der Anschlusselemente bewirkt.

Eine besonders sichere Trennung wird dann gewährleistet, wenn in der Trenneinheit ein Bolzen vorgesehen ist, der in Richtung des Vorsprungs beschleunigt wird und somit die kraftschlüssige Verbindung löst, Durch die Beschleunigung des Bolzens kann ein größerer Impuls auf den Vorsprung ausgeübt werden, so dass die Pressverbindung mit höherer Sicherheit gelöst wird.

Ein weiterer Gegenstand der Erfindung ist ein Verfahren zur Herstellung eines Stromunterbrechers für Kraftfahrzeuge durch Formen eines ersten Anschlusselements und Formen eines zweiten aus einem elektrisch leitenden Flachteil gebildeten Anschlusselements, gekennzeichnet, durch Formen einer Ausnehmung im ersten Anschlusselement, Formen eines mit der Ausnehmung korrespondierenden Vorsprungs im zweiten Anschlusselement, und Verbinden des ersten Anschlusselements mit dem zweiten Anschlusselement durch kraftschlüssiges Fügen von Vorsprung und Ausnehmung.

Besonders vorteilhaft und günstig lässt sich der Stromunterbrecher herstellen, wenn der Vorsprung erst während des Verbindens der Anschlusselemente geformt wird. Dies kann beispielsweise dadurch geschehen, dass ein Dorn das Material des zweiten Anschlusselementes in die Ausnehmung des ersten Anschlusselementes treibt und somit einen Vorsprung in dem zweiten Anschlusselement ausbildet, der in Pressverbindung mit dem ersten Anschlusselement ist.

Nachfolgend wird die Erfindung anhand einer Ausführungsbeispiele zeigenden Zeichnung näher erläutert.

In der Zeichnung zeigt:
- Figur 1A: ein erstes Anschlusselement ;
- Figur 1B: ein zweites Anschlusselement;
- Figur 1C: einen Stromunterbrecher mit zusammengefügten Anschlusselementen;
- Figur 2: ein ersten Ausführungsbeispiel einer Fügung der Anschlusselemente;
- Figur 3: ein zweites Ausführungsbeispiel einer Fügung der Anschlusselemente;
- Figur 4: eine Ansicht eines Stromunterbrecher mit pyrotechnischer Trenneinheit;
- Fig. 5A: ein Stromunterbrecher im leitenden Zustand vor der Aktivierung der pyrotechnischen Trenneinheit;
- Fig. 5B: einen Stromunterbrecher im getrennten Zustand nach Aktivierung der pyrotechnischen Zündeinheit;
- Fig. 6: eine Schnittansicht eines geschlossenen Stromunterbrechers;
- Fig. 7: eine Schnittansicht eines geöffneten Stromunterbrechers.

Figur 1A zeigt ein erstes Anschlusselement 2 mit einer Ausnehmung B. Das erste Anschlusselement 2 kann ein aus einem Blech gebildetes Flachteil sein. Zur Herstellung des Flachteils kann dieses aus einem Blech gestanzt, geschnitten oder in sonstiger Weise hergestellt werden. Die Ausnehmung 8 kann aus dem Flachteil herausgestanzt werden. Auch ist es möglich, dass die Ausnehmung 8 aus dem Flachteil heraus geschnitten oder gebohrt wird.

Figur 1B zeigt ein zweites Anschlusselement 4. Dieses zweite Anschlusselement 4 kann, wie auch das erste Anschlusselement 2, ein aus einem Blech geformtes Flachteil sein. An dem zweiten Anschlusselement 4 ist ein Vorsprung 10 vorgesehen. Der Vorsprung 10 kann in Form eines Topfes gebildet sein. Der Vorsprung 10 ist insbesondere einstückig mit dem Flachteil gebildet. Zur Herstellung des Vorsprungs 10 kann dieser mittels Tiefziehen aus dem Flachteil gebildet werden, Der Vorsprung 10 kann auch an das Flachteil angeschweißt oder angelötet werden.

Eines der Anschlusselemente 2, 4 kann eine Einschnürung 5 aufweisen. Die Einschnürung 5 kann als Sollbruchstelle dienen. Beim Absprengen der Verbindung kann entlang der Einschnürung 5 ein Anschlusselement leichter verformt werden was dazu führt, dass sich der Vorsprung 10 leichter aus der Ausnehmung 8 lösen lässt.

Insbesondere kann das zweite Flachteil 4 im Rohzustand auf das erste Anschlusselement 2 gelegt werden und ein Dorn (nicht gezeigt) kann das Flachteil in die Ausnehmung 8 pressen, so dass der Vorsprung 10 geformt wird und gleichzeitig die Anschlusselemente 2, 4 kraftschlüssig gefügt werden.

Figur 1C zeigt einen Stromunterbrecher 6, bei dem das erste Anschlusselement 2 mit dem zweiten Anschlusselement 4 gefügt ist. Vorzugsweise ist eine unmittelbare Spannverbindung vorgesehen. Dies kann beispielsweise eine kraftschlüssige Pressverbindung sein. In dem gezeigten Zustand ist ein Strompfad zwischen dem Anschlusselement 2 und dem Anschlusselement 4 ausgebildet.

Die Verbindung zwischen dem Anschlusselement 2 und dem Anschlusselement 4 über den Vorsprung 10 kann unterschiedlich geformt sein. Sind Ausnehmung 8 und Vorsprung 10 konisch geformt, so kann ein konischer Presssitz hergestellt werden.

Figur 2 zeigt eine erste Verbindung der Anschlusselemente 2, 4, bei der ein Kragen 12 entlang der Ausnehmung 8 des ersten Anschlusselements 2 verläuft. Durch den Kragen 12 ist die Auflagefläche des Vorsprungs 10 in der Ausnehmung 8 vergrößert, wodurch ein besserer Kraftschluss gewährleistet wird. Der Kragen 12 kann dadurch gebildet werden, dass nachdem die Ausnehmung 8 geformt worden ist, ein Dorn in diese eingreift und weiteres Material des Flachteils aus der Ausnehmung drückt.

Figur 3 zeigt eine mögliche Gestaltung des Anschlusselements 2, bei dem die Ausnehmung 8 keinen Kragen 12 aufweist. Ein solches Anschlusselement 2 lässt sich kostengünstiger herstellen, verfügt jedoch über einen geringeren Kraftschluss, da der Vorsprung 10 eine geringere Auflagefläche an dem Anschlusselement 2 hat.

Figur 4 zeigt einen Stromunterbrecher 6 im zusammengebauten Zustand. Die Anschlusselemente 2, 4 sind mittels Pressverbindung miteinander verbunden. Am Anschlusselement 2 ist eine pyrotechnische Zündeinheit 14 angeordnet. Diese pyrotechnische Trenneinheit 14 kann mittels Umspritzung 18 ummantelt sein. In dem dargestellten Ausführungsbeispiel ist die Umspritzung 18 aufgeschnitten, um die pyrotechnische Trenneinheit 14 besser darstellen zu können.

Zur Ansteuerung der pyrotechnischen Trenneinheit 14 kann ein elektrischer Anschluss an einer Steckeraufnahme 16 angeordnet werden. Mittels der pyrotechnischen Trenneinheit 14 kann durch Zünden der Zündpille in dem Zylinderraum zwischen Zündpille und Vorsprung ein Druck aufgebaut werden, der die Verbindung zwischen den Anschlusselementen 2, 4 löst. Die Trenneinheit 14 kann mittels O-Ring 15 abgedichtet werden. Die Abdichtung bewirkt, dass der Gasdruck im Zylinderraum nicht abfällt, bevor der Topf aus der Ausnehmung gesprengt worden ist.

An den Anschlusselementen 2, 4 können Anschlüsse 20a, 20b zum Anschluss an eine Sicherheitsbatterieklemme angeformt sein. Die Anschlüsse 20 können einstückig mit den Anschlusselementen 2, 4 gebildet sein. An den Anschlüssen 20 können neben den Bohrungen 20 auch Stützpunkte angeordnet sein. Die Anschlüsse 20 ermöglichen den Anschluss an Batteriepolklemmen. Hierdurch kann der Strompfad zwischen einer Batteriepolklemme und dem Kraftfahrzeugnetz abgesichert werden.

Figur 5A zeigt einen Stromunterbrecher 6 vor der Aktivierung der pyrotechnischen Trenneinheit 14. Die Anschlusselemente 2, 4 sind elektrisch miteinander verbunden. In der Umspritzung 18 ist die pyrotechnische Trenneinheit 14 vorgesehen. Ein Stromfluss kann von Anschluss 20a über Anschlusselement 4, Anschlusselement 2 und Anschluss 20b verlaufen.

Im Fall eines unverhältnismäßigen Aufpralls, beispielsweise eines Unfalls des Kraftfahrzeugs, kann die pyrotechnische Trenneinheit 14 angesteuert werden und die Zündpille zünden. Der durch das Zünden der Zündpille entstehende Gasdruck bewirkt, dass der Vorsprung 10 aus der Ausnehmung 8 gepresst wird und der Strompfad zwischen Anschlusselement 2 und Anschlusselement 4 aufgetrennt wird. Die Einschnürung 5 dient dabei dem Zweck, das Lösen der Anschlusselemente 2, 4 zu vereinfachen. Das Anschlusselement 2, 4 lässt sich entlang der Einschnürung 5 leichter verbiegen. Beim Absprengen wirkt daher eine geringere Kraft auf den Anschluss 20.

Figur 6 zeigt eine Schnittansicht eines Stromunterbrechers gemäß eines Ausführungsbeispieles. Neben den zuvor beschriebenen Elementen weist der Stromunterbrecher zusätzlich ein Fanggehäuse 22 auf. In dieses Fanggehäuse 22 wird ein Teil des Anschlusselements 4 nach dem Zünden der Zündpille 14 geschwenkt. Das Fanggehäuse verhindert, dass das Anschlusselement 4 in den Motorraum gelangen kann.

Ein Gehäuse 24 schließt die Zündpille 14 dicht ab. Hierzu kann ein Anschlussflansch 24a den Kragen 8 eng umgreifen. Eine Dichtung 28 kann vorgesehen sein, die verhindert, dass Gas nach dem Zünden der Zündpille 14 aus dem Zylinderraum austritt. Der Anschlussflangch 24a des Gehäuses 24 wird beim Zusammenbau auf den Kragen 8 geschoben. Zuvor kann die Zündpille 14 in das Gehäuse 24 eingesetzt werden.

Um den Gasdruck im Zylinderraum nach dem Zünden der Zündpille besser für das Lösen der Anschlusselemente 2, 4 voneinander zu nutzen, kann der Topf 10 eine Vertiefung in Richtung des Zylinderraumes haben. In dieser Vertiefung kann sich ein erhöhter Gasdruck aufbauen, was das Lösen der Verbindung fördert.

Figur 7 zeigt den Stromunterbrecher gemäß Figur 6 in einem geöffneten Zustand. Lediglich das Gehäuse 24 ist in einem nicht geschnittenen Zustand dargestellt.

Der erfindungsgemäße Stromunterbrecher zeichnet sich durch kostengünstige und einfache Herstellung aus. Außerdem kann nach der Aktivierung der pyrotechnischen Zündeinheit der Stromunterbrecher wieder zusammengefügt werden, so dass ein Austausch von Bauteilen entfallen kann.

## Patentansprüche

1. Stromunterbrecher für elektrische Versorgungsleitungen, insbesondere Energieleitungen oder Batteriekabel, von Kraftfahrzeugen mit
- einem ersten Anschlusselement (2) und
- einem zweiten Anschlusselement (4), wobei
- in einem leitenden Zustand des Stromunterbrechers (6) ein Strompfad zwischen dem ersten Anschlusselement (2) und dem zweiten Anschlusselement (4) verläuft,
**dadurch gekennzeichnet,**
- **dass** das erste Anschlusselement (2) aus einem elektrisch leitendem Flachteil gebildet ist,
- **dass** eine Ausnehmung (8) in dem Flachteil des ersten Anschlusselements (2) geformt ist,
- **dass** das zweite Anschlusselement (4) aus einem elektrisch leitenden Flachteil gebildet ist,
- **dass** ein mit der Ausnehmung (8) korrespondierender Vorsprung (10) an dem Flachteil des zweiten Anschlusselements (4) geformt ist, derart dass im leitenden Zustand des Stromunterbrechers (1) der Vorsprung (10) kraftschlüssig in der Ausnehmung (8) angeordnet ist.

2. Stromunterbrecher nach Anspruch 1, **dadurch gekennzeichnet, dass** zumindest ein Flachteil aus einem Blech hergestellt ist.

3. Stromunterbrecher nach Anspruch 2, **dadurch gekennzeichnet, dass** zumindest ein Flachteil aus einem Blech mittels eines Trennverfahrens geformt ist.

4. Stromunterbrecher nach einem der Ansprüche 1 bis 3, **dadurch gekennzeichnet, dass** die Ausnehmung (8) einen Kragen (12) aufweist.

5. Stromunterbrecher nach einem der Ansprüche 1 bis 4, **dadurch gekennzeichnet, dass** die Ausnehmung (8) aus dem Flachteil gestanzt ist.

6. Stromunterbrecher nach einem der Ansprüche 1 bis 5, **dadurch gekennzeichnet, dass** der Vorsprung (10) einstückig aus dem Flachteil gebildet ist.

7. Stromunterbrecher nach einem der Ansprüche 1 bis 6, **dadurch gekennzeichnet, dass** der Vorsprung (10) aus dem Flachteil gezogen ist.

8. Stromunterbrecher nach Anspruch 7, **dadurch gekennzeichnet, dass** der Vorsprung (10) ein mit der Ausnehmung (8) korrespondierender, tiefgezogener Topf ist.

9. Stromunterbrecher nach Anspruch 7 oder 8, **dadurch gekennzeichnet, dass** der Vorsprung (10) sich in der vom Flachteil erstreckenden Richtung verjüngt.

10. Stromunterbrecher nach einem der Ansprüche 7 bis 9, **dadurch gekennzeichnet, dass** der Vorsprung (10) während des Fügens des ersten Anschlusselements (2) mit dem zweiten Anschlusselement (4) aus dem Flachteil gezogen ist.

11. Stromunterbrecher nach einem der Ansprüche 7 bis 10 **dadurch gekennzeichnet, dass** der Vorsprung (10) mit der Ausnehmung nach dem Fügen einen konischen Pressitz bildet.

12. Stromunterbrecher nach einem der Ansprüche, 4 bis 11, **dadurch gekennzeichnet, dass** eine Trenneinheit (14) an dem ersten Anschlusselement (2) vorgesehen ist, derart, dass mittels der Trenneinheit (14) die kraftschlüssige Verbindung zwischen erstem Anschlusselement (2) und zweiten Anschlusselement (4) lösbar ist.

13. Stromunterbrecher nach Anspruch 12, **dadurch gekennzeichnet, dass** mittels der Trenneinheit (14) ein Bolzen in Richtung des Vorsprungs (8) beschleunigt wird, derart, dass die kraftschlüssige Verbindung lösbar ist.

14. Verfahren zur Herstellung eines Stromunterbrechers für Kraftfahrzeuge, insbesondere eines Stromunterbrechers nach einem der Ansprüche 1 bis 11, durch
Formen eines ersten Anschlusselements und Formen eines zweiten Anschlusselements,
**gekennzeichnet, durch**
Formen des ersten und des zweiten Anschlusselements aus einem elektrisch leitenden Flachteil, Formen einer Ausnehmung in dem Flachteil des ersten Anschlusselements, Formen eines mit der Ausnehmung korrespondierenden Vorsprungs an dem Flachteil des zweiten Anschlusselements, und Verbinden des ersten Anschlusselements mit dem zweiten Anschlusselement durch kraftschlüssiges Fügen von Vorsprung und Ausnehmung.

15. Verfahren nach Anspruch 14, **dadurch gekennzeichnet, dass** der Vorsprung während des Fügens der Anschlusselemente geformt wird.

16. verfahren nach Anspruch 14 oder 15, **dadurch gekennzeichnet, dass** der Vorsprung durch Tiefziehen geformt wird.

## Claims

1. Circuit breaker for electrical power leads, especially energy supply lines or battery cables of motor vehicles with
- a first connection element (2) and
- a second connection element (4), in which
- when the circuit breaker (6) is in conducting state a current path runs between the first connection element (2) and the second connection element (4),
- **characterised in**
- **that** the first connection element (2) is formed from an electrically-conductive flat part,
- **that** a recess (8) is formed in the flat part of the first connection element (2),
- **that** the second connection element (4) is formed from an electrically-conductive flat part,
- **that** a projection (10) corresponding with the recess (8) is formed on the flat part of the second connection element (4), in such a way that when the circuit breaker (1) is in conducting state the projection (10) is arranged friction-locked in the recess (8).

2. Circuit breaker according to claim 1, **characterised in that** at least one flat part is produced from a sheet of metal.

3. Circuit breaker according to claim 2, **characterised in that** at least one flat part is produced from a sheet of metal by means of a cutting process.

4. Circuit breaker according to one of claims 1 to 3, **characterised in that** the recess (8) has a collar (12).

5. Circuit breaker according to one of claims 1 to 4, **characterised in that** the recess (8) is stamped out of the flat part.

6. Circuit breaker according to one of claims 1 to 5, **characterised in that** the projection (10) is formed in a single piece out of the flat part.

7. Circuit breaker according to one of claims 1 to 6, **characterised in that** the projection (10) is drawn out of the flat part.

8. Circuit breaker according to claim 7, **characterised in that** the projection (10) is a deep-drawn pot corresponding with the recess (8).

9. Circuit breaker according to claim 7 or 8, **characterised in that** the projection (10) tapers in the direction extending from the flat part.

10. Circuit breaker according to one of claims 7 to 9, **characterised in that** the projection (10) is drawn out of the flat part during the joining of the first connection element (2) to the second connection element (4).

11. Circuit breaker according to one of claims 7 to 10, **characterised in that** after the joining, the projection (10) forms a conical press fit with the recess.

12. Circuit breaker according to one of claims 4 to 11, **characterised in that** a separating member (14) is provided on the first connection element (2), in such a way that the frictional connection between first connection element (2) and second connection element (4) is separable by the separating member (14).

13. Circuit breaker according to claim 12, **characterised in that** a bolt is accelerated in the direction of the projection (10) by means of the separating member (14) in such a way that the frictional connection is separable.

14. Method of production of a circuit breaker for motor vehicles, specifically a circuit breaker according to one of claims 1 to 11, by forming a first connection element and forming a second connection element,
**characterised by**
forming the first and second connection element from an electrically-conductive flat part, forming a recess in the flat part of the first connection element, forming a projection on the flat part of the second connection element corresponding with the recess, and connection of the first connection element with the second connection element by frictional connection of projection and recess.

15. Method according to claim 14, **characterised in that** the projection is formed during the joining of the connection elements.

16. Method according to claim 14 or 15, **characterised in that** the projection is formed by deep drawing.

## Revendications

1. Disjoncteur pour lignes d'alimentation électriques, en particulier lignes de transport d'énergie ou câbles de batterie, de véhicule automobile comportant
- un premier élément de raccordement (2) et
- un second élément de raccordement (4), dans lequel
- dans un état conducteur du disjoncteur (6) une voie de courant s'étend entre le premier élément de raccordement (2) et le second élément de raccordement (4),
**caractérisé**
- **en ce que** le premier élément de raccordement (2) est formé par une pièce plate électriquement conductrice,
- **en ce qu'**un évidement (8) est formé dans la pièce plate du premier élément de raccordement (2),
- **en ce que** le second élément de raccordement (4) est formé par une pièce plate électriquement conductrice,
- **en ce qu'**une saillie (10), correspondant à l'évidement (8), est formée sur la pièce plate du second élément de raccordement (4) de manière qu'à l'état conducteur du disjoncteur (1), la saillie (10) soit disposée à force dans l'évidement (8).

2. Disjoncteur selon la revendication 1, **caractérisé en ce qu'**au moins une pièce plate est fabriquée dans une tôle.

3. Disjoncteur selon la revendication 2, **caractérisé en ce qu'**au moins une pièce plate est formée dans une tôle par un procédé de sectionnement.

4. Disjoncteur selon l'une des revendications 1 à 3, **caractérisé en ce que** l'évidement (8) présente une collerette (12).

5. Disjoncteur selon l'une des revendications 1 à 4, **caractérisé en ce que** l'évidement (8) est estampé dans la pièce plate.

6. Disjoncteur selon l'une des revendications 1 à 5, **caractérisé en ce que** la saillie (10) est formée d'un seul tenant dans la pièce plate.

7. Disjoncteur selon l'une des revendications 1 à 6, **caractérisé en ce que** la saillie (10) est tirée de la pièce plate.

8. Disjoncteur selon la revendication 7, **caractérisé en ce que** la saillie (10) est un pot embouti profond, correspondant à l'évidement (8).

9. Disjoncteur selon la revendication 7 ou 8, **caractérisé en ce que** la saillie (10) se rétrécit en direction de la pièce plate.

10. Disjoncteur selon l'une des revendications 7 à 9, **caractérisé en ce que** la saillie (10) est tirée de la pièce plate pendant l'assemblage du premier élément de raccordement (2) avec le second élément de raccordement (4).

11. Disjoncteur selon l'une des revendications 7 à 10, **caractérisé en ce que** la saillie (10) forme un ajustement serti conique avec l'évidement, après l'assemblage.

12. Disjoncteur selon l'une des revendications 4 à 11, **caractérisé en ce qu'**il est prévu une unité de sectionnement (14) sur le premier élément de raccordement (2), de manière qu'au moyen de l'unité de sectionnement (14) la liaison à force entre le premier élément de raccordement (2) et le second élément de raccordement (4) puisse être supprimée.

13. Disjoncteur selon la revendication 12, **caractérisé en ce qu'**au moyen de l'unité de sectionnement (14), un boulon est élevé en direction de la saillie (8), de manière que la liaison à force puisse être supprimée.

14. Procédé pour fabriquer un disjoncteur pour véhicule automobile, en particulier un disjoncteur selon l'une des revendications 1 à 11, par façonnage d'un premier élément de raccordement et façonnage d'un second élément de raccordement, **caractérisé par** façonnage du premier et du second élément de raccordement dans une pièce plate électriquement conductrice, façonnage d'un évidement dans la pièce plate du premier élément de raccordement, façonnage d'une saillie correspondant à l'évidement sur la pièce plate du second élément de raccordement, et liaison du premier élément de raccordement avec le second élément de raccordement par assemblage à force de la saillie et de l'évidement.

15. Procédé selon la revendication 14, **caractérisé en ce que** la saillie est formée pendant l'assemblage des éléments de raccordement.

16. Procédé selon la revendication 14 ou 15, **caractérisé en ce que** la saillie est formée par emboutissage profond.
